# EUROPÄISCHE PATENTSCHRIFT

(11) **EP 3 974 285 B1**
(45) Veröffentlichungstag und Bekanntmachung des Hinweises auf die Patenterteilung: **07.01.2026**
(21) Anmeldenummer: 21195718.8
(22) Anmeldetag: 09.09.2021
(51) Int. Cl.: B61L 15/00, B61L 27/16, B60W 50/00

(54) **VERFAHREN ZUM ERMITTELN EINER ENERGIESPARENDEN FAHRWEISE EINES FAHRZEUGS UND FAHRZEUG**
METHOD FOR DETERMINING AN ENERGY EFFICIENT OPERATION MODE OF A VEHICLE AND VEHICLE
PROCÉDÉ DE DÉTERMINATION D'UN MODE DE CONDUITE ÉCONOMIQUE EN ÉNERGIE D'UN VÉHICULE ET VÉHICULE

(30) Priorität: 28.09.2020 DE 102020212167
(43) Veröffentlichungstag der Anmeldung: 30.03.2022
(73) Patentinhaber: Siemens Mobility GmbH, 80997 München (DE)
(72) Erfinder: Hannemann, Philip, 91341 Röttenbach (DE); Probst, Sebastian, 90408 Nürnberg (DE)
(74) Vertreter: Siemens Patent Attorneys

(56) Entgegenhaltungen:
- DE-A1- 102010 029 467
- US-A1- 2018 129 214

## Beschreibung

Die Erfindung bezieht sich auf ein Verfahren zum Ermitteln einer energiesparenden Fahrweise für eine Fahrt eines Schienenfahrzeugs auf einer zu befahrenden Strecke zwischen einem Startpunkt und einem Zielpunkt unter Einhaltung einer vorgegebenen maximalen Fahrtzeit.

Zur Optimierung der Fahrweise von Schienenfahrzeugen werden zunehmend Fahrerassistenzsysteme eingesetzt. Ziel der Optimierung ist häufig eine Reduktion des Energieverbrauchs und/oder Verbesserung der Pünktlichkeit. Die besten Resultate werden bislang erzielt, indem bei Schienenfahrzeugen die Fahrt unter Einbeziehung von Strecken-, Fahrplan- und Fahrzeugdaten simuliert wird. Für die Optimierung ist es dabei vorteilhaft, viele derartige Simulationen mit verschiedenen Fahrweisen durchzuführen, um darunter energiesparende Fahrweisen zu finden, die das Ziel pünktlich erreichen. Damit ist jedoch in der Regel ein sehr hoher Rechenaufwand verbunden, da gute Ergebnisse nur erzielt werden, wenn möglichst viele Parameter berücksichtigt werden.

Eine weitere Herausforderung besteht darin, dass während der Fahrt Abweichungen von der vorausberechneten Fahrweise auftreten können. Diese können betrieblicher Natur sein, teilweise auf Nichtbeachtung der Fahrempfehlungen durch den Fahrzeugführer beruhen und/oder durch falsche oder unberücksichtigte Parameter (z.B. Wind) hervorgerufen werden.

Vorbekannte Systeme in Schienenfahrzeugen reagieren auf Veränderungen bzw. plötzlich auftretende Ereignisse üblicherweise mit einer vollständigen Neuberechnung hinsichtlich einer Optimierung der Fahrweise für die noch zu befahrende Strecke. Eine solche Neuberechnung erfordert aufgrund der in Schienenfahrzeug installierten Rechner-Hardware, welche vorwiegend hinsichtlich ihrer Robustheit und weniger hinsichtlich einer möglichst hohen Rechengeschwindigkeit ausgewählt wird sowie über viele Jahre eingesetzt wird, jedoch nachteilig einen langen Zeitraum von bis zu einigen Minuten.

Aus dem Dokument DE 10 2010 029 467 A1 ist ein Verfahren zum Unterstützen des Fahrers eines Kraftfahrzeugs bei einer kraftstoffsparenden Fahrweise bekannt, bei welchem vorausschauend eine Teilfahrstrecke ermittelt wird, die ein Fahren mit einer konstanten Sollgeschwindigkeit erlaubt, die konstante Sollgeschwindigkeit ermittelt wird, eine Sollbeschleunigung zum Annähern an die Sollgeschwindigkeit ermittelt wird und die Sollbeschleunigung für den Fahrer angezeigt wird.

Der Erfindung liegt die Aufgabe zugrunde, ein Verfahren zum Ermitteln einer energiesparenden Fahrweise anzugeben, das einfach und schnell durchführbar ist.

Diese Aufgabe wird erfindungsgemäß durch ein Verfahren sowie das Fahrzeug mit den jeweiligen Merkmalen der unabhängigen Patentansprüche gelöst. Vorteilhafte Ausgestaltungen sind in jeweiligen abhängigen Patentansprüchen angegeben.

Danach ist erfindungsgemäß vorgesehen, dass eine Ausgangsfahrweise des Fahrzeugs in Form von Geschwindigkeitswerten des Fahrzeugs über dem jeweiligen Ort des Fahrzeugs auf der zu befahrenden Strecke ermittelt wird gemäß einer Bestimmungsvorgabe für die Ausgangsfahrweise, die Ausgangsfahrweise mittels einer Diskretisierung durch einen Ausgangsgraphen nachgebildet wird, welcher durch Ausgangsknoten und Ausgangskanten gemäß der mathematischen Graphentheorie beschrieben wird, wobei jede der Ausgangskanten jeweils zwei entsprechend der zeitlichen Abfolge des Befahrens der Strecke durch das Fahrzeug aufeinanderfolgende Ausgangsknoten verbindet, auf Basis des Ausgangsgraphen ein ergänzter Graph gebildet wird, indem zu den Ausgangskanten des Ausgangsgraphen weitere Kanten hinzugefügt werden, wobei jede der hinzugefügten Kanten jeweils zwei Knoten verbindet, die im Ausgangsgraphen nicht unmittelbar verbunden sind oder von denen zumindest einer dort nicht vorhanden ist, wobei der ergänzte Graph durch die hinzugefügten weiteren Kanten zu der Ausgangsfahrweise alternative Fahrweisen definiert, geprüft wird, welche der alternativen Fahrweisen die vorgegebene maximale Fahrtzeit einhalten und auf der Basis des ergänzten Graphen ein Baum gemäß der mathematischen Graphentheorie erzeugt wird, der die möglichen Fahrweisen unter Einhaltung der maximalen Fahrtzeit beschreibt, und auf Basis des Baums diejenige Fahrweise ausgewählt und als die zu ermittelnde energiesparende Fahrweise angesehen wird, die den geringsten Energieverbrauch für die Fahrt benötigt, wobei jeder der Knoten jeweils einen Ort des Fahrzeugs und die Geschwindigkeit des Fahrzeugs an diesem Ort definiert und wobei jede der Kanten jeweils eine Fahrstrategie aus einer vorgegebenen endlichen Anzahl an zulässigen Fahrstrategien den Energieverbrauch für die Fahrt zwischen den durch die jeweilige Kante verbundenen Knoten und eine Zeit für die Fahrt zwischen den durch die jeweilige Kante verbundenen Knoten beschreibt, während des Betreibens des Fahrzeugs bei der Fahrt auf der Strecke geprüft wird, ob die tatsächliche Fahrweise der ermittelten energiesparenden Fahrweise entspricht und im Falle von Abweichungen auf Basis des ergänzten Graphen geprüft wird, welche der dort definierten Fahrweisen noch anwendbar sind, um den Zielpunkt unter Einhaltung der vorgegebenen maximalen Fahrtzeit zu erreichen, und von den anwendbaren Fahrweisen mittels des Baums eine energiesparendste Ersatzfahrweise bestimmt wird, und das Fahrzeug gemäß der energiesparendsten Ersatzfahrweise betrieben wird.

Ein wesentlicher Vorteil des erfindungsgemäßen Verfahrens besteht darin, dass sich nach der erfindungsgemäß vorgesehenen Überführung der Ausgangsfahrweise in einen Ausgangsgraphen sehr einfach beispielsweise Heuristiken anwenden lassen, um den Ausgangsgraphen zu ergänzen und sinnvolle alternative Fahrweisen bzw. Ersatzfahrweisen zu ermitteln. Der so erstellte ergänzte Graph definiert anschließend eine Vielzahl an Fahrweisen und beschreibt diese in rechnermäßig einfach handhabbarer Form. Nach der Ermittlung des ergänzten Graphen kann beispielsweise allein auf diesen zurückgegriffen werden, sei es zur Bestimmung einer energiesparenden und fahrplangerechten Fahrweise vor Beginn der Fahrt, aber auch später während der Fahrt, indem Kanten, seien es Ausgangskanten, Hilfskanten oder sonstige Kanten des ergänzten Graphen, die zum Zeitpunkt der Erstellung des ergänzten Graphen berechnet wurden, hinsichtlich ihrer Kanteneigenschaften ausgelesen und berücksichtigt werden.

Vorteilhaft ist es, wenn die Bestimmungsvorgabe für die Ausgangsfahrweise eine schnellstmögliche Fahrweise zwischen dem Startpunkt und dem Zielpunkt festlegt.

Vorzugsweise werden als weitere Kanten Hilfskanten erster Art hinzugefügt, die jeweils zwei Ausgangsknoten verbinden, die im Ausgangsgraphen nicht unmittelbar miteinander verbunden sind.

Bei der Bildung des ergänzten Graphen werden vorzugsweise Hilfsknoten erster Art als weitere Knoten hinzugefügt, indem ausgewählte Ausgangsknoten jeweils mittels einer Hilfskante zweiter Art mit einem Zwischenpunkt auf einer der Hilfskanten erster Art oder mit einem Zwischenpunkt auf einer der Ausgangskanten, mit der sie vorher nicht verbunden waren, verbunden werden.

Die ausgewählten Ausgangsknoten, die mit einem Zwischenpunkt auf einer der Hilfskanten erster Art oder einem Zwischenpunkt auf einer der Ausgangskanten verbunden werden, sind vorzugsweise solche auf einer Fahrkurve des Ausgangsgraphen.

Jeder der Zwischenpunkte bildet vorzugsweise jeweils einen der Hilfsknoten erster Art, und jede der Hilfskanten zweiter Art definiert vorzugsweise eine andere Fahrstrategie als die den Zwischenpunkt aufweisende Kante. Durch die hinzugefügten Hilfskanten zweiter Art definiert der ergänzte Graph vorzugsweise zu der Ausgangsfahrweise weitere alternative Fahrweisen.

Vorteilhaft ist es, wenn geprüft wird, welche der weiteren alternativen Fahrweisen die vorgegebene maximale Fahrtzeit einhalten und der Baum unter Einbezug derjenigen weiteren alternativen Fahrweisen gebildet wird, die die maximale Fahrtzeit einhalten.

Besonders vorteilhaft ist es, wenn bei der Bildung des ergänzten Graphen noch andere zusätzliche Hilfsknoten und noch andere zusätzliche Hilfskanten gemäß weiteren Ergänzungsvorgaben hinzugefügt werden, wodurch noch weitere alternative Fahrweisen definiert werden.

Im letztgenannten Falle ist es vorteilhaft, wenn geprüft wird, welche der noch weiteren alternativen Fahrweisen die vorgegebene maximale Fahrtzeit einhalten und der Baum unter Einbezug auch derjenigen noch weiteren alternativen Fahrweisen gebildet wird, die die maximale Fahrtzeit einhalten.

Alle Kanten, insbesondere Ausgangskanten, Hilfskanten erster und, falls vorhanden, zweiter Art beschreiben vorzugsweise jeweils eine Fahrstrategie aus der vorgegebenen endlichen Anzahl an zulässigen Fahrstrategien, den Energieverbrauch für die Fahrt zwischen den durch die jeweilige Kante verbundenen Knoten und die Zeit für die Fahrt zwischen den durch die jeweilige Kante verbundenen Knoten.

Besonders vorteilhaft ist es, wenn alle Kanten egal welcher Kantenart eine identische Datenstruktur aufweisen.

Für die Kanten des Ausgangsgraphen und des ergänzten Graphen sind als zulässige Fahrstrategien vorzugsweise jeweils ein Beschleunigen mit zumindest einer vorgegebenen Beschleunigung, ein Halten einer Geschwindigkeit, ein Rollen und/oder ein Bremsen vorgesehen.

Bei einer bevorzugten Ausgestaltung des Verfahrens ist vorgesehen, dass die Hilfskanten erster Art als Fahrstrategie stets ein Halten der Geschwindigkeit definieren.

Alternativ oder zusätzlich kann in vorteilhafter Weise vorgesehen sein, dass die Hilfskanten zweiter Art als Fahrstrategie stets ein Rollen definieren.

Die Erfindung bezieht sich außerdem auf ein Fahrzeug, insbesondere Schienenfahrzeug. Erfindungsgemäß ist vorgesehen, dass das Fahrzeug mit einer Ermittlungseinrichtung ausgestattet ist, welche dazu ausgestaltet ist, ein Verfahren entsprechend der vorstehenden Beschreibung durchzuführen.

Bezüglich der Vorteile und vorteilhafter Ausgestaltungen des erfindungsgemäßen Fahrzeugs sei auf die obigen Ausführungen im Zusammenhang mit dem erfindungsgemäßen Verfahren verwiesen.

Vorteilhaft weist die Ermittlungseinrichtung eine Recheneinrichtung und einen Speicher auf.

Besonders vorteilhaft ist es, wenn in dem Speicher ein Programmmodul abgespeichert ist, das bei Ausführung durch die Recheneinrichtung die Recheneinrichtung dazu veranlasst, Abweichungen einer aktuellen Fahrweise des Fahrzeugs von einer aus einem ergänzten Graphen ermittelten optimalen Fahrweise zu erkennen und eine neue alternative Fahrweise auf der Basis des ergänzten Graphen und einen möglichen Wechsel der Fahrstrategie zu ermitteln.

Alternativ oder zusätzlich kann in dem Speicher ein Programmmodul abgespeichert sein, das bei Ausführung durch die Recheneinrichtung die Recheneinrichtung dazu veranlasst, auf Basis einer Bestimmungsvorgabe für die Ausgangsfahrweise und Geschwindigkeitsbegrenzungen auf einer zu befahrenden Strecke zwischen einem Startpunkt und einem Zielpunkt eine Ausgangsfahrweise, einen Ausgangsgraphen, einen ergänzten Graphen und einen Baum zu ermitteln.

Vorzugsweise ist das erfindungsgemäße Fahrzeug als ein Schienenfahrzeug ausgestaltet.

Die Erfindung wird nachfolgend anhand von Ausführungsbeispielen näher erläutert; dabei zeigen beispielhaft
- Fig. 1-5: ein Ausführungsbeispiel für ein erfindungsgemäßes Verfahren zum Ermitteln eines ergänzten Graphen,
- Fig. 6: einen Baum, der auf der Basis des ergänzten Graphen gemäß Figur 5 erstellt worden ist,
- Fig. 7-8: die Heranziehung des ergänzten Graphen gemäß Figur 5 und des Baums gemäß Figur 6 zur Bestimmung einer Ersatzfahrweise,
- Fig. 9: ein Ausführungsbeispiel für ein erfindungsgemäßes Schienenfahrzeug, und
- Fig. 10: ein weiteres Ausführungsbeispiel für ein erfindungsgemäßes Schienenfahrzeug.

In den Figuren werden für identische oder vergleichbare Komponenten stets dieselben Bezugszeichen verwendet.

Die Figur 1 zeigt in einer vereinfachten schematischen Darstellung eine energiesparende Fahrweise, nachfolgend Ausgangsfahrweise AFW genannt, für eine Fahrt eines Fahrzeugs zwischen einem Startpunkt X1 und einem Zielpunkt X8 unter Einhaltung einer vorgegebenen maximalen Fahrtzeit bzw. eines entsprechenden Fahrplans.

Die energiesparende Ausgangsfahrweise AFW ist in einem ersten Verfahrensschritt in Form von Geschwindigkeitswerten V über dem jeweiligen Ort X gemäß einer vorgegebenen Bestimmungsvorgabe für die Ausgangsfahrweise AFWVO ermittelt worden und berücksichtigt eine Geschwindigkeitsbegrenzung Vmax, die nicht überschritten werden darf. Besonders vorteilhaft ist es, wenn die Bestimmungsvorgabe die schnellstmögliche Fahrweise zwischen dem Startpunkt X1 und dem Zielpunkt X8 festlegt, wie in der Figur 1 beispielhaft gezeigt ist.

In einem nachfolgenden zweiten Verfahrensschritt, der in der Figur 2 gezeigt ist, wird die Ausgangsfahrweise AFW im Rahmen einer Diskretisierung durch einen Ausgangsgraphen AG nachgebildet, der durch Knoten, nachfolgend Ausgangsknoten a bis h genannt, und Kanten, nachfolgend Ausgangskanten K1 bis K7 genannt, im Sinne der mathematischen Graphentheorie beschrieben wird. Die Anordnung der Ausgangsknoten erfolgt vorzugsweise jeweils in konstanten Geschwindigkeitsschritten V0.

Jede der Ausgangsknoten a bis h definiert jeweils einen Ort des Fahrzeugs und die Geschwindigkeit des Fahrzeugs an diesem Ort; so gibt der Ausgangsknoten b beispielsweise an, dass gemäß der Ausgangsfahrweise AFW das Fahrzeug an dem Ort X2 die Geschwindigkeit 2V0 haben soll: $b = \left(X2, 2V0\right) .$

Jede der Ausgangskanten K1 bis K7 verbindet jeweils zwei in der zeitlichen Abfolge aufeinanderfolgende Ausgangsknoten. Jede der Ausgangskanten K1 bis K7 beschreibt dabei jeweils eine Fahrstrategie aus einer vorgegebenen endlichen Anzahl an zulässigen Fahrstrategien, den Energieverbrauch für die Fahrt zwischen den durch die jeweilige Kante verbundenen Knoten und die Zeit für die Fahrt zwischen den durch die jeweilige Kante verbundenen Knoten.

Nachfolgend wird beispielhaft davon ausgegangen, dass die endliche Anzahl an zulässigen Fahrstrategien vier beträgt und die Fahrstrategien "Beschleunigen", "Rollen", "Geschwindigkeit halten" und "Bremsen" umfasst. Selbstverständlich können noch weitere andere Fahrstrategien vorgesehen werden, wie beispielsweise "Stark Bremsen", "Normal Bremsen", "Schwach Bremsen", "Stark Beschleunigen", "Normal Beschleunigen", "Schwach Beschleunigen" usw.

Die Kante K2 lässt sich somit beispielsweise in folgender Form beschreiben:
K2 = (Fahrstrategie = "Beschleunigen", Fahrtzeit für die Fahrt zwischen den Orten X2 und X3, Energieverbrauch für die Fahrt zwischen den Orten X2 und X3)

Die Berechnung der Fahrtzeit für die Fahrt zwischen den Orten X2 und X3 und die Berechnung des Energieverbrauchs für die Fahrt zwischen den Orten X2 und X3 kann auf der Basis der eingangs im Zusammenhang mit dem Stand der Technik beschriebenen Simulationsverfahren erfolgen und berücksichtigt vorzugsweise eine Vielzahl an Parametern, wie beispielsweise Gefälle, Gewicht des Fahrzeugs, Motorisierung usw. Die Berechnung für die anderen Kanten des Graphen AG bzw. des weiter unten beschriebenen ergänzten Graphen AG2 erfolgt vorzugsweise in entsprechender Weise.

Auf der Basis des Ausgangsgraphen AG wird in einem dritten Verfahrensschritt ein ergänzter Graph AG2 (vgl. Figur 3) gebildet, indem zusätzlich zu den Ausgangskanten K1 bis K7 des Ausgangsgraphen AG weitere Kanten K8 und K9, nachfolgend Hilfskanten erster Art genannt, hinzugefügt werden. Jede der Hilfskanten K8 und K9 erster Art verbindet jeweils zwei Ausgangsknoten, die im Ausgangsgraphen AG unverbunden sind. Bei dem Beispiel gemäß Figur 3 verbindet die Hilfskante K8 die Knoten c und f und die Hilfskante K9 die Knoten b und g.

Die Hilfskanten erster Art werden vorzugsweise gebildet, indem für Ausgangsknoten, deren jeweils nachfolgender Ausgangsknoten im Ausgangsgraphen AG durch die Fahrstrategie "Beschleunigen" erreicht wird, eine Kante mit der Fahrstrategie "Geschwindigkeiten halten" angefügt wird.

Durch die zugefügten Hilfskanten erster Art werden zu der Ausgangsfahrweise AFW gemäß Figur 1 alternative Fahrweisen definiert, die zu einer längeren Fahrzeit als die schnellstmögliche Fahrweise, wie sie in der Figur 1 gezeigt ist, führen.

Bei der Bildung des ergänzten Graphen AG2 werden in einem vierten Verfahrensschritt (vgl. Figur 4) noch weitere Knoten, nachfolgend Hilfsknoten erster Art genannt, hinzugefügt, indem ausgewählte Ausgangsknoten jeweils mittels einer Hilfskante zweiter Art mit einem Zwischenpunkt auf einer der Hilfskanten erster Art verbunden werden.

Bei dem Ausführungsbeispiel gemäß Figur 4 wird jeweils an solche Ausgangsknoten, die im Ausgangsgraphen AG durch die Fahrstrategie "Bremsen" erreicht werden, eine Kante mit der Fahrstrategie "Rollen" angefügt, und zwar rekursiv entgegen der Fahrtrichtung. Bei dem Ausführungsbeispiel gemäß Figur 4 sind dies die Ausgangsknoten f und g.

Durch das beschriebene Anfügen einer Kante mit der Fahrstrategie "Rollen" entstehen in der Figur 4 Hilfskanten K10 und K11 zweiter Art.

Die Hilfskante K10 schneidet die Hilfskante K8 erster Art; der Schnittpunkt bzw. der Zwischenpunkt auf der Hilfskante K8 bildet nun einen Hilfsknoten i erster Art.

Die Hilfskante K11 schneidet die Ausgangskante K4 des Ausgangsgraphen AG; der Schnittpunkt bzw. der Zwischenpunkt auf der Ausgangskante K4 bildet nun einen Hilfsknoten j erster Art.

Auch kann im Rahmen eines fünften Verfahrensschritts (vgl. Figur 5) an den oder die Schnittpunkte auf Hilfskanten erster Art bzw. an die Hilfsknoten erster Art eine Kante mit der Fahrstrategie "Rollen" angefügt werden, und zwar rekursiv entgegen der Fahrtrichtung. Bei dem Ausführungsbeispiel gemäß Figur 5 ist dies lediglich bei dem Ausgangsknoten i möglich, an den eine zusätzliche Hilfskante K12 angefügt wird.

Durch die zugefügten Hilfskanten K10, K11 und K12 definiert der ergänzte Graph AG2 zu der Ausgangsfahrweise AFW gemäß Figur 1 weitere alternative Fahrweisen.

Anschließend wird in einem sechsten Verfahrensschritt geprüft, welche der alternativen Fahrweisen die vorgegebene maximale Fahrtzeit einhalten.

Zu diesem Zweck wird auf der Basis des ergänzten Graphen AG2 nachfolgend eine Baumstruktur bzw. ein Baum B (vgl. Figur 6) erzeugt, der die möglichen Fahrweisen visualisiert. Es lässt sich in der Figur 5 erkennen, dass die durch die Schnittpunkte bzw. Hilfsknoten i, j und k geschnittenen Kanten K4 und K8 hierfür noch hinsichtlich der Eigenschaften ihrer Unterabschnitte K4a, K4b und K4c bzw. K8a und K8b (siehe Figur 6) berechnet werden müssen.

Die Figur 6 zeigt den resultierenden Baum B, wobei beispielhaft davon ausgegangen wird, dass die Fahrweise über die Knoten a, b, g und h zu langsam ist und für die weitere Betrachtung unberücksichtigt bleiben kann; alle anderen Fahrweisen sind fahrplangerecht bzw. halten die maximal erlaubte Fahrtzeit ein.

Anhand des Baums B gemäß Figur 6 lässt sich anschließend in einfacher Weise derjenige Zweig bestimmen, der ausgehend von der Wurzel bzw. dem Ausgangsknoten a bis zum Zielknoten h, den man auch als Blattknoten bezeichnen kann, den kleinsten Energieverbrauch aufweist; hierzu müssen nur die durch jeweiligen Kanten definierten Energieverbräuche aufsummiert werden.

Auf der Basis des Baums B gemäß Figur 6 und dem ergänzten Graphen AG gemäß Figur 5 kann nun ein Fahrzeug, beispielsweise ein Schienenfahrzeug, so gesteuert werden, dass eine sehr energiesparende Fahrweise erreicht wird.

Falls das Fahrzeug von der ermittelten Fahrweise abweicht, wird die Geschwindigkeit Vist des Schienenfahrzeugs nicht mehr zu dem jeweiligen Ort Xist des Schienenfahrzeugs passen (siehe Figur 7); der entsprechende Punkt (Vist, Xist) im V-X-Diagramm ist in Figur 7 beispielhaft eingezeichnet und wird nachfolgend Ist-Knoten Z genannt.

Im Falle einer solchen Abweichung kann auf der Basis des ergänzten Graphen AG2 geprüft werden, welche der dort definierten Fahrweisen noch angewandt werden können, um den Zielpunkt X8 unter Einhaltung der vorgegebenen maximalen Fahrtzeit noch zu erreichen.

In einer besonders einfachen Weise lassen sich die noch anwendbaren Fahrweisen auffinden, indem ausgehend von dem Ist-Knoten Z alle Kanten, die durch Beschleunigen gekreuzt werden können, und/oder zumindest eine Kante, die durch Rollen gekreuzt werden kann, gesucht werden. Die entsprechenden Schnittpunkte bilden in der Figur 7 neue Knoten, nachfolgend Korrekturknoten genannt, die mit den Bezugszeichen 1, m und n gekennzeichnet sind, sowie zusätzliche, bezüglich ihrer Eigenschaften neu zu berechnende Kanten zwischen dem jeweiligen Ist-Knoten Z und den ermittelten Korrekturknoten 1, m und n.

Die Position des Ist-Knotens Z und der Korrekturknoten l, m und n im Baum B ist beispielhaft in der Figur 8 gezeigt. Die Zweige, die einen der Korrekturknoten aufweisen und über diesen mit dem Ist-Knoten Z verbunden sind, werden nachfolgend bezüglich ihres Energieverbrauchs im verbleibenden zu befahrenden Streckenabschnitt zwischen dem Ist-Knoten Z und dem Blattknoten h sowie bezüglich der jeweiligen Fahrtzeit verglichen, und es wird derjenige Zweig ausgesucht, der den kleinsten Energieverbrauch unter Einhaltung der verbleibenden zulässigen Fahrtzeit bzw. unter Einhaltung des Fahrplans aufweist.

Ein wesentlicher Vorteil des oben beispielhaft beschriebenen Verfahrens ist darin zu sehen, dass im Falle einer Abweichung von einer gewünschten Fahrweise keine Neuberechnung der Fahrweise für die gesamte verbleibende Reststrecke erfolgen muss. Es reicht nämlich, die Neuberechnung lediglich vom Ist-Konten Z aus für Kanten bis zu den nächstliegenden Folgeknoten des vor Fahrtantritt errechneten ergänzten Graphen AG2, hier also bis zu den Knoten j und i, durchzuführen; ab dann kann auf die bereits vorliegenden Daten bzw. bereits berechneten Kanten des Baums B gemäß Figur 6 zurückgegriffen werden, die bereits vor Fahrtbeginn berechnet worden sind.

Im Zusammenhang mit den Figuren 1 bis 8 wurde beispielhaft erläutert, wie auf der Basis einer Ausgangsfahrweise AFW und eines Ausgangsgraphen AG unter Heranziehung von Fahrstrategiewechseln, die während der Fahrt denkbar und unter Umständen vorteilhaft sein könnten, also auf der Basis von Heuristik, alternative Fahrweisen erarbeitet werden können und anschließend von den so erarbeiteten alternativen Fahrweisen die jeweils vorteilhafteste herausgesucht werden kann.

Zu einem späteren Zeitpunkt, beispielsweise während der Fahrt eines Fahrzeugs, kann auf die vorher ermittelten alternativen Fahrweisen wieder zurückgegriffen werden, ohne eine komplette Neuberechnung der noch zurückzulegenden Fahrstrecke vornehmen zu müssen, wodurch - verglichen mit einer kompletten Neuberechnung - erheblich Rechenzeit eingespart werden kann.

Im Zusammenhang mit den Figuren 1 bis 8 wurden Fahrstrategiewechsel von "Beschleunigen" in "Geschwindigkeit halten", von "Geschwindigkeit halten" in "Rollen" und von "Rollen" in "Bremsen" erläutert; zusätzlich zu diesen oder alternativ zu diesen sind auch andere Strategiewechsel denkbar, insbesondere, wenn die endliche Anzahl an zulässigen Fahrstrategien mehr als vier beträgt und weitere andere Fahrstrategien vorgesehen werden, wie beispielsweise "Stark Bremsen", "Normal Bremsen", "Schwach Bremsen", "Stark Beschleunigen", "Normal Beschleunigen", "Schwach Beschleunigen" usw. An dem Grundprinzip, vorzugsweise auf der Basis von Heuristiken nur sinnvoll erscheinende Fahrstrategiewechsel zu erlauben bzw. zu berücksichtigen, ändert sich dadurch nichts.

Die Figur 9 zeigt ein Ausführungsbeispiel für ein Schienenfahrzeug 10, das mit einer Ermittlungseinrichtung für Fahrweisen 11 ausgestattet ist. Die Ermittlungseinrichtung 11 umfasst eine Recheneinrichtung 100 und einen Speicher 110, in dem ein Programmmodul SPM1, ein ergänzter Graph AG2, der beispielsweise dem ergänzten Graphen AG2 gemäß Figur 5 entsprechen kann, und ein Baum B, der dem Baum B gemäß Figur 6 entsprechen kann, abgespeichert sind. Bei Ausführung des Programmmoduls SPM1 wird die Recheneinrichtung 100 Abweichungen der aktuellen Fahrweise des Schienenfahrzeugs 10 von einer aus dem ergänzten Graphen AG2 ermittelten optimalen Fahrweise erkennen und eine neue alternative Fahrweise auf der Basis denkbarer Fahrstrategiewechsel ermitteln, wie dies im Zusammenhang mit den Figuren 7 und 8 oben erläutert wurde.

Die jeweils von der Recheneinrichtung 100 ermittelte Ersatzfahrweise kann zu einem Fahrerassistenzsystem 12 des Schienenfahrzeugs oder - im Falle eines autonom fahrenden Schienenfahrzeugs 10 - zu einer Fahrzeugsteuereinrichtung 13 übermittelt werden. Alternativ kann die Ermittlungseinrichtung 11 auch in dem Fahrerassistenzsystem 12 oder in der Fahrzeugsteuereinrichtung 13 als Zusatzkomponente integriert sein.

Die Figur 10 zeigt ein Ausführungsbeispiel für ein Schienenfahrzeug 10, bei dem die Ermittlungseinrichtung 11 zusätzlich zu dem Programmmodul SPM1 gemäß Figur 9, nachfolgend erstes Programmmodul genannt, ein zweites Programmmodul SPM2 aufweist.

Bei Ausführung durch die Recheneinrichtung 100 bildet das zweite Programmmodul SPM2
- auf der Basis einer Bestimmungsvorgabe AFWVO und Geschwindigkeitsbegrenzungen Vmax auf einer zu befahrenden Strecke zwischen einem Startpunkt X1 und einem Zielpunkt X8 eine Ausgangsfahrweise AFW, die beispielsweise der Ausgangsfahrweise AFW gemäß Figur 1 entsprechen kann,
- einen Ausgangsgraphen AG, der beispielsweise dem Ausgangsgraphen AG gemäß Figur 2 entsprechen kann,
- einen ergänzten Graphen AG2, der beispielsweise dem ergänzten Graphen AG2 gemäß Figur 5 entsprechen kann, und
- einen Baum B, der dem Baum B gemäß Figur 6 entsprechen kann,
und zwar vorzugsweise wie dies oben im Zusammenhang mit den Figuren 1 bis 6 und dem dort beschriebenen heuristischen Lösungsansatz beispielhaft erläutert wurde.

Auf der Basis der Arbeitsergebnisse des zweiten Programmmoduls SPM2, also des ergänzten Graphen AG2 und des Baums B, kann das erste Programmmodul SPM1 arbeiten, wie dies im Zusammenhang mit der Figur 9 erläutert wurde.

Die Ermittlungseinrichtung 11 gemäß Figur 10 kann eine separate Komponente sein oder in dem Fahrerassistenzsystem 12 oder in der Fahrzeugsteuereinrichtung 13 als Zusatzkomponente integriert sein.

### Bezugszeichenliste

- 10: Schienenfahrzeug
- 11: Ermittlungseinrichtung für Fahrweisen
- 12: Fahrerassistenzsystem
- 13: Fahrzeugsteuereinrichtung
- 100: Recheneinrichtung
- 110: Speicher
- a bis h: Ausgangsknoten
- AFW: Ausgangsfahrweise
- AFWVO: Bestimmungsvorgabe für Ausgangsfahrweise
- AG: Ausgangsgraph
- AG2: ergänzter Graph
- B: Baum
- i: Hilfsknoten erster Art
- j: Hilfsknoten erster Art
- k: Hilfsknoten
- K1 bis K7: Ausgangskanten
- K4a: Unterabschnitt
- K4b: Unterabschnitt
- K4c: Unterabschnitt
- K8a: Unterabschnitt
- K8b: Unterabschnitt
- K8: Hilfskante erster Art
- K9: Hilfskante erster Art
- K10: Hilfskante zweiter Art
- K11: Hilfskante zweiter Art
- K12: Hilfskante
- l: Korrekturknoten
- m: Korrekturknoten
- n: Korrekturknoten
- SPM1: Programmmodul
- SPM2: Programmmodul
- V: Geschwindigkeitswert
- Vist: Geschwindigkeit
- Vmax: Geschwindigkeitsbegrenzung
- X: Ort
- X1: Startpunkt
- X8: Zielpunkt
- Xist: Ort
- Z: Ist-Knoten

## Patentansprüche

1. Verfahren zum Ermitteln einer energiesparenden Fahrweise für eine Fahrt eines Fahrzeugs auf einer zu befahrenden Strecke zwischen einem Startpunkt (X1) und einem Zielpunkt (X8) unter Einhaltung einer vorgegebenen maximalen Fahrtzeit, wobei
- eine Ausgangsfahrweise (AFW) des Fahrzeugs in Form von Geschwindigkeitswerten (V) des Fahrzeugs über einem jeweiligen Ort (X) des Fahrzeugs auf der zu befahrenen Strecke ermittelt wird gemäß einer Bestimmungsvorgabe (AFWVO) für die Ausgangsfahrweise,
- die Ausgangsfahrweise (AFW) mittels einer Diskretisierung durch einen Ausgangsgraphen (AG) nachgebildet wird, welcher durch Ausgangsknoten (a-h) und Ausgangskanten (K1-K7) gemäß der mathematischen Graphentheorie beschrieben wird, wobei jede der Ausgangskanten (K1-K7) jeweils zwei entsprechend der zeitlichen Abfolge des Befahrens der Strecke durch das Fahrzeug aufeinanderfolgende Ausgangsknoten (a-h) verbindet,
- auf Basis des Ausgangsgraphen (AG) ein ergänzter Graph (AG2) gebildet wird, indem zu den Ausgangskanten (K1-K7) des Ausgangsgraphen (AG) weitere Kanten hinzugefügt werden, wobei jede der hinzugefügten weiteren Kanten jeweils zwei Knoten verbindet, die im Ausgangsgraphen (AG) nicht unmittelbar verbunden sind oder von denen zumindest einer dort nicht vorhanden ist, wobei der ergänzte Graph (AG2) durch die hinzugefügten weiteren Kanten zu der Ausgangsfahrweise (AFW) alternative Fahrweisen definiert,
- geprüft wird, welche der alternativen Fahrweisen die vorgegebene maximale Fahrtzeit einhalten und auf Basis des ergänzten Graphen (AG2) ein Baum (B) gemäß der mathematischen Graphentheorie erzeugt wird, der die möglichen Fahrweisen unter Einhaltung der maximalen Fahrtzeit beschreibt, und
- auf Basis des erzeugten Baums (B) diejenige Fahrweise ausgewählt und als die zu ermittelnde energiesparende Fahrweise angesehen wird, die einen geringsten Energieverbrauch für die Fahrt benötigt,
- wobei jeder der Knoten jeweils einen Ort (X) des Fahrzeugs und die Geschwindigkeit (V) des Fahrzeugs an diesem Ort (X) definiert, und
- wobei jede der Kanten jeweils eine Fahrstrategie aus einer vorgegebenen endlichen Anzahl an zulässigen Fahrstrategien, den Energieverbrauch für die Fahrt zwischen den durch die jeweilige Kante verbundenen Knoten und eine Zeit für die Fahrt zwischen den durch die jeweilige Kante verbundenen Knoten beschreibt,
- während des Betreibens des Fahrzeugs bei der Fahrt auf der Strecke geprüft wird, ob die tatsächliche Fahrweise der ermittelten energiesparenden Fahrweise entspricht und im Falle von Abweichungen auf Basis des ergänzten Graphen (AG2) geprüft wird, welche der dort definierten Fahrweisen noch anwendbar sind, um den Zielpunkt (X8) unter Einhaltung der vorgegebenen maximalen Fahrtzeit zu erreichen, und von den anwendbaren Fahrweisen mittels des Baums (B) eine energiesparendste Ersatzfahrweise bestimmt wird, und das Fahrzeug gemäß der energiesparendsten Ersatzfahrweise betrieben wird.

2. Verfahren nach Anspruch 1,
wobei
die Bestimmungsvorgabe (AFWVO) für die Ausgangsfahrweise eine schnellstmögliche Fahrweise zwischen dem Startpunkt (X1) und dem Zielpunkt (X8) festlegt.

3. Verfahren nach Anspruch 1 oder 2,
wobei
als weitere Kanten Hilfskanten erster Art (K8, K9) hinzugefügt werden, die jeweils zwei Ausgangsknoten (c-f, b-g) verbinden, die im Ausgangsgraphen (AG) unverbunden sind.

4. Verfahren nach Anspruch 3,
wobei
bei der Bildung des ergänzten Graphen (AG2) Hilfsknoten erster Art (i, j, k) hinzugefügt werden, indem ausgewählte Ausgangsknoten (f, g) jeweils mittels einer Hilfskante zweiter Art (K10) mit einem Zwischenpunkt (i) auf einer der Hilfskanten erster Art (K8) oder mit einem Zwischenpunkt (j) auf einer der Ausgangskanten (K4), mit der sie vorher nicht verbunden waren, verbunden werden,
- wobei jeder der Zwischenpunkte (i, j) jeweils einen der Hilfsknoten erster Art bildet,
- wobei jede der Hilfskanten zweiter Art (K10, K11) eine andere Fahrstrategie definiert als die den Zwischenpunkt (i) bildende Hilfskante erster Art (K10) oder die den Zwischenpunkt (j) bildende Ausgangskante (K4),
- wobei der ergänzte Graph (AG2) durch die hinzugefügten Hilfskanten zweiter Art (K10, K11) zu der Ausgangsfahrweise (AFW) weitere alternative Fahrweisen definiert, und
- geprüft wird, welche der weiteren alternativen Fahrweisen die vorgegebene maximale Fahrtzeit einhalten und der Baum (B) unter Einbezug derjenigen weiteren alternativen Fahrweisen gebildet wird, die die maximale Fahrtzeit einhalten.

5. Verfahren nach Anspruch 4,
wobei
- bei der Bildung des ergänzten Graphen (AG2) noch andere zusätzliche Hilfsknoten (k) und noch andere zusätzliche Hilfskanten (K12) gemäß weiteren Ergänzungsvorgaben hinzugefügt werden, wodurch noch weitere alternative Fahrweisen definiert werden, und
- geprüft wird, welche der noch weiteren alternativen Fahrweisen die vorgegebene maximale Fahrtzeit einhalten und der Baum (B) unter Einbezug auch derjenigen noch weiteren alternativen Fahrweisen gebildet wird, die die maximale Fahrtzeit einhalten.

6. Verfahren nach Anspruch 4 oder 5,
wobei
für die Ausgangskanten des Ausgangsgraphen (AG) und die weiteren Kanten des ergänzten Graphen (AG2) als zulässige Fahrstrategien jeweils ein Beschleunigen mit zumindest einer vorgegebenen Beschleunigung, ein Halten einer Geschwindigkeit, ein Rollen und/oder ein Bremsen vorgesehen sind.

7. Verfahren nach Anspruch 6,
wobei
die Hilfskanten erster Art (K8, K9) als Fahrstrategie das Halten einer Geschwindigkeit definieren.

8. Verfahren nach Anspruch 6 oder 7,
wobei
die Hilfskanten zweiter Art (K10, K11) als Fahrstrategie das Rollen definieren.

9. Fahrzeug,
wobei
es mit einer Ermittlungseinrichtung (11) für Fahrweisen ausgestattet ist, welche dazu ausgestaltet ist, ein Verfahren nach einem der Ansprüche 1 bis 8 durchzuführen.

10. Fahrzeug nach Anspruch 9,
wobei
- die Ermittlungseinrichtung (11) eine Recheneinrichtung (100) und einen Speicher (110) aufweist, in welchem ein Programmmodul (SPM1) abgespeichert ist, und
- bei Ausführung des Programmmoduls (SPM1) durch die Recheneinrichtung (100) die Recheneinrichtung (100) Abweichungen einer aktuellen Fahrweise des Fahrzeugs von einer aus einem ergänzten Graphen (AG2) (AG2) ermittelten optimalen Fahrweise erkennt und eine neue alternative Fahrweise auf Basis des ergänzten Graphen (AG2) und einen möglichen Wechsel der Fahrstrategie ermittelt.

11. Fahrzeug nach Anspruch 9 oder 10,
wobei
- die Ermittlungseinrichtung (11) eine Recheneinrichtung (100) und einen Speicher (110) aufweist, in dem ein Programmmodul (SPM2) abgespeichert ist und
- bei Ausführung des Programmmoduls (SPM2) durch die Recheneinrichtung (100) die Recheneinrichtung (100) auf Basis einer Bestimmungsvorgabe (AFWVO) und Geschwindigkeitsbegrenzungen auf der zu befahrenden Strecke zwischen dem Startpunkt (X1) und dem Zielpunkt (X8) eine Ausgangsfahrweise (AFW), einen Ausgangsgraphen (AG), einen ergänzten Graphen (AG2) und einen Baum (B) ermittelt.

12. Fahrzeug nach einem der Ansprüche 9 bis 11,
wobei
es als ein Schienenfahrzeug (10) ausgestaltet ist.

## Claims

1. Method for determining an energy-efficient operation mode for a journey of a vehicle on a route to be travelled between a starting point (X1) and a destination point (X8) while adhering to a predetermined maximum travel time,
wherein
- an initial operation mode (AFW) of the vehicle is determined in the form of speed values (V) of the vehicle over a respective location (X) of the vehicle on the route to be travelled according to a specification (AFWVO) for the initial operation mode,
- the initial operation mode (AFW) is reproduced by means of a discretisation by way of an initial graph (AG), which is described by initial nodes (a-h) and initial edges (K1 - K7) according to the mathematical graph theory, wherein each of the initial edges (K1 - K7) connects in each case two initial nodes (a - h) which follow on from one another in accordance with the temporal sequence of the vehicle travelling the route,
- on the basis of the initial graph (AG), a supplemented graph (AG2) is formed, by further edges being added to the initial edges (K1 - K7) of the initial graph (AG), wherein each of the further edges added connects in each case two nodes which are not directly connected in the initial graph (AG) or of which at least one is not available there, wherein the supplemented graph (AG2) defines alternative operation modes by way of the further edges added to the initial operation mode (AFW),
- a check is carried out to determine which of the alternative operation modes adhere to the predetermined maximum travel time and on the basis of the supplemented graph (AG2), a tree (B) is generated according to the mathematical graph theory, which describes the possible operation modes while adhering to the maximum travel time, and
- on the basis of the generated tree (B), that operation mode which requires a lowest energy consumption for the journey is selected and considered to be the energy-efficient operation mode to be determined,
- wherein each of the nodes in each case defines a location (X) of the vehicle and the speed (V) of the vehicle at this location (X), and
- wherein each of the edges in each case describes a travel strategy from a predetermined final number of permissible travel strategies, the energy consumption for the journey between the nodes connected by way of the respective edge and a time for the journey between the nodes connected by way of the respective edge,
- during operation of the vehicle during the journey on the route, a check is carried out to determine whether the actual operation mode corresponds to the energy-efficient operation mode determined and in the event of variations on the basis of the supplemented graph (AG2), a check is carried out to determine which of the operation modes defined there can still be applied in order to reach the destination point (X8) while adhering to the predetermined maximum travel time, and an energy-efficient replacement operation mode is determined from the applicable operation modes by means of the tree (B) and the vehicle is operated according to the most energy-efficient replacement operation mode.

2. Method according to claim 1,
wherein the specification (AFWVO) for the initial operation mode defines the fastest possible operation mode between the starting point (X1) and the destination point (X8).

3. Method according to claim 1 or 2,
wherein auxiliary edges of the first type (K8, K9) are added as further edges, each of which connects two initial nodes (c-f, b-g), which are unconnected in the initial graph (AG).

4. Method according to claim 3,
wherein
with the formation of the supplemented graph (AG2), auxiliary nodes of the first type (i, j, k) are added by selected initial nodes (f, g) each being connected by means of an auxiliary edge of a second type (K10) to a waypoint (i) on one of the auxiliary edges of a first type (K8) or to a waypoint (j) on one of the initial edges (K4), to which they were previously not connected,
- wherein each of the waypoints (i, j) forms in each case one of the auxiliary nodes of a first type,
- wherein each of the auxiliary edges of a second type (K10, K11) defines another travel strategy as the auxiliary edge of a first type (K10) forming the waypoint (i) or the initial edge (K4) forming the waypoint (j),
- wherein the supplemented graph (AG2) defines further alternative operation modes by way of the auxiliary edges of a second type (K10, K11) added to the initial operation mode (AFW), and
- a check is carried out to determine which of the further alternative operation modes adhere to the predetermined maximum travel time and the tree (B) is formed by including those further alternative operation modes which adhere to the maximum travel time.

5. Method according to claim 4,
wherein
- with the formation of the supplemented graph (AG2), yet other additional auxiliary nodes (k) and yet other additional auxiliary edges (K12) are added in accordance with further supplementary specifications, as a result of which yet further alternative operation modes are defined, and
- a check is carried out to determine which of the yet further alternative operation modes adhere to the predetermined maximum travel time and the tree (B) is formed by also including those yet further alternative operation modes which adhere to the maximum travel time.

6. Method according to claim 4 or 5,
wherein
provision is made in each case for an acceleration with at least one predetermined acceleration, a holding of a speed, a rolling and/or braking for the initial edges of the initial graph (AG) and the further edges of the supplemented graph (AG2) as permissible travel strategies.

7. Method according to claim 6,
wherein the auxiliary edges of a first type (K8, K9) define the holding of a speed as a travel strategy.

8. Method according to claim 6 or 7,
wherein the auxiliary edges of a second type (K10, K11) define the rolling as a travel strategy.

9. Vehicle,
wherein it is equipped with a determination facility (11) for operation modes, which determination facility is designed to carry out a method according to one of claims 1 to 8.

10. Vehicle according to claim 9,
wherein
- the determination facility (11) has a computing facility (100) and a storage device (110), in which a program module (SPM1) is stored, and
- when the program module (SPM1) is executed by the computing facility (100), the computing facility (11) identifies variations in a current operation mode of the vehicle from an optimal operation mode determined from a supplemented graph (AG2, AG2) and determines a new alternative operation mode on the basis of the supplemented graph (AG2) and a possible change in the travel strategy.

11. Vehicle according to claim 9 or 10,
wherein
the determination facility (11) has a computing facility (100) and a storage device (110), in which a program module (SPM2) is stored, and
- when the program module (SPM2) is executed by way of the computing facility (100), the computing facility determines an initial operation mode (AFW), an initial graph (AG), a supplemented graph (AG2) and a tree (B) on the basis of a specification (AFWVO) and speed limits on the route to be travelled between the starting point (X1) and the destination point (X8).

12. Vehicle according to one of claims 9 to 11,
wherein it is designed as a rail vehicle (10).

## Revendications

1. Procédé de détermination d'un mode de conduite économisant de l'énergie pour une circulation d'un véhicule sur une voie empruntée entre un point (X1) de départ et un point (X8) de destination en respectant un temps de trajet maximum donné à l'avance,
dans lequel
- on détermine, suivant une règle (AFWVO) de détermination du mode de conduite de départ, un mode (AFW) de conduite de départ du véhicule, sous la forme de valeurs (V) de vitesse, sur un emplacement (X) respectif du véhicule sur la voie à emprunter,
- on reproduit le mode (AFW) de conduite du véhicule au moyen d'une discrétisation par un graphe (AG) de départ, que l'on décrit par des nœuds (a-h) de départ et des arêtes (K1-K7) de départ suivant la théorie mathématique des graphes, dans lequel chacune des arêtes (K1-K7) de départ relie respectivement deux nœuds (a-h) se succédant conformément à la succession temporelle de l'emprunt de la voie par le véhicule,
- sur la base du graphe (AG) de départ, on forme un graphe (AG2) complété, en ajoutant, aux arêtes (K1-K7) de départ du graphe (AG) de départ, d'autres arêtes, dans lequel chacune des autres arêtes ajoutées relie respectivement deux nœuds, qui ne sont pas reliés directement dans le graphe (AG) de départ ou dont au moins l'un n'y est pas présent, dans lequel le graphe (AG2), complété par les autres arêtes ajoutées, définit, par rapport au mode (AFW) de conduite de départ, des modes de conduite alternatifs,
- on contrôle ceux des modes de conduite alternatifs, qui respectent le temps de circulation maximum donné à l'avance et, sur la base du graphe (AG2) complété, on produit un arbre (B) suivant la théorie mathématique des graphes, qui décrit les modes de conduite possibles en respectant le temps de trajet maximum, et
- sur la base de l'arbre (B) produit, on sélectionne le mode de conduite et on le considère comme le mode de conduite économisant de l'énergie à déterminer, qui nécessite une consommation d'énergie la plus petite pour le trajet,
- dans lequel chacun des nœuds définis respectivement un emplacement (X) du véhicule et la vitesse (V) du véhicule en cet emplacement (X), et
- dans lequel chacune des arêtes décrit respectivement une stratégie de circulation à partir d'un nombre fini donné à l'avance de stratégies de circulation admissibles, la consommation d'énergie pour le trajet entre les nœuds reliés par l'arête respective et un temps pour le trajet entre les nœuds reliés par l'arête respective,
- pendant le fonctionnement du véhicule, lors du trajet sur la voie, on contrôle, si le mode de conduite réel correspond au mode de conduite déterminé économisant de l'énergie et, dans le cas d'un écart, on contrôle, sur la base du graphe (AG2) complété, les modes de conduite, qui y sont définis, qui peuvent être encore appliqués, afin d'atteindre le point (X8) de destination, tout en respectant le temps de trajet donné à l'avance et on détermine, parmi les modes de circulation pouvant être utilisés, au moyen de l'arbre (B), un mode de conduite de remplacement économisant de l'énergie et on fait fonctionner le véhicule suivant le mode de conduite de remplacement économisant de l'énergie.

2. Procédé suivant la revendication 1,
dans lequel
la règle (AFWVO) de détermination du mode de conduite de départ fixe un mode de conduite le plus rapide possible entre le point (X1) de départ et le point (X8) de destination.

3. Procédé suivant la revendication 1 ou 2,
dans lequel
comme autres arêtes, on ajoute des arêtes auxiliaires d'un premier type (K8, K9), qui relient respectivement deux nœuds (c-f, b-g) de départ, qui ne sont pas reliés dans le graphe (AG) de départ.

4. Procédé suivant la revendication 3,
dans lequel,
lors de la formation du graphe (AG2) complété, on ajoute des nœuds auxiliaires du premier type (i, j, k), en reliant, au moyen respectivement d'une arête auxiliaire du deuxième type (K10), des nœuds (f, g) de départ sélectionnés à un point (i) intermédiaire sur l'une des arêtes auxiliaires du premier type (K8) ou à un point (j) intermédiaire sur l'une des arêtes (K4) de départ, à laquelle ils n'étaient pas liés jusqu'ici,
- dans lequel chacun des points (i, j) intermédiaires forment respectivement l'un des nœuds auxiliaires du premier type,
- dans lequel chacune des arêtes auxiliaires du deuxième type (K10, K11) définit une autre stratégie de circulation que l'arête auxiliaire du premier type (K10) formant le point (i) intermédiaire ou que l'arête (K4) de départ formant le point (j) intermédiaire,
- dans lequel le graphe (AG2), complété par les arêtes auxiliaires du deuxième type (K10, K11) ajoutées au mode (AFW) de conduite de départ, définit d'autres modes de conduite alternatifs, et
- on contrôle ceux des autres modes de conduite alternatifs, qui respectent le temps de trajet maximum donné à l'avance et on forme l'arbre (B) en incorporant les autres modes de conduite alternatifs, qui respectent le temps de trajet maximum.

5. Procédé suivant la revendication 4,
dans lequel,
- lors de la formation du graphe (AG2) complété, on ajoute encore d'autres nœuds (k) auxiliaires supplémentaires et encore d'autres arêtes (K12) auxiliaires supplémentaires suivant d'autres règles de complément, grâce à quoi on définit encore d'autres modes de conduite alternatifs, et
- on contrôle ceux des encore autres modes de conduite alternatifs, qui respectent le temps de trajet maximum donné à l'avance et on forme l'arbre (B) en incorporant également les autres modes de conduite alternatifs, qui respectent le temps de trajet maximum.

6. Procédé suivant la revendication 4 ou 5,
dans lequel
pour les arêtes de départ du graphe (AG) de départ et les autres arêtes du graphe (AG2) complété, on prévoit, comme stratégie de circulation admissible, respectivement une accélération avec au moins une accélération donnée à l'avance, un maintien d'une vitesse, un roulement et/ou un freinage.

7. Procédé suivant la revendication 6,
dans lequel
les arêtes auxiliaires du premier type (K8, K9) définissent comme stratégie de circulation le maintien d'une vitesse.

8. Procédé suivant la revendication 6 ou 7,
dans lequel
les arêtes auxiliaires du deuxième type (K10, K11) définissent, comme stratégie de circulation, le roulement.

9. Véhicule,
dans lequel
- il est équipé d'un dispositif (11) de détermination de mode de conduite, qui est conformé pour effectuer un procédé suivant l'une des revendications 1 à 8.

10. Véhicule suivant la revendication 9,
dans lequel
- le dispositif (11) de détermination a un dispositif (100) informatique et une mémoire (110), dans laquelle un module (SPM1) de programme est mis en mémoire, et
- lors de l'exécution du module (SPM1) de programme par le dispositif (100) informatique, le dispositif (100) informatique identifie des écarts d'un mode de conduite en cours du véhicule à des modes de conduite les meilleurs déterminés dans un graphe (AG2) complété (AG2) et détermine un nouveau mode de conduite alternatif sur la base du graphe (AG2) complété et d'un changement possible de la stratégie de circulation.

11. Véhicule suivant l'une des revendications 9 ou 10,
dans lequel
- le dispositif (11) de détermination a un dispositif (100) informatique et une mémoire (110), dans laquelle un module (SPM2) de programme est mis en mémoire, et
- lors de la réalisation du module (SPM2) de programme par le dispositif (100) informatique, le dispositif (100) informatique détermine, sur la base d'une règle (AFWVO) de détermination et de limites de vitesse sur la voie à emprunter entre le point (X1) de départ et le point (X8) de destination, un mode (AFW) de conduite de départ, un graphe (AG) de départ, un graphe (AG2) complété et un arbre (B).

12. Véhicule suivant l'une des revendications 9 à 11,
dans lequel
il est conformé en véhicule (10) ferroviaire.
